# EUROPÄISCHE PATENTSCHRIFT

(11) **EP 3 621 493 B1**
(45) Veröffentlichungstag und Bekanntmachung des Hinweises auf die Patenterteilung: **17.01.2024**
(21) Anmeldenummer: 18726315.7
(22) Anmeldetag: 09.05.2018
(51) Int. Cl.: A47F 5/00, A47B 57/58, A47B 96/02

(54) **FACHBODENEINHEIT FÜR EIN REGALSYSTEM UND REGALSYSTEM**
SHELF UNIT FOR A SHELVING SYSTEM AND SHELVING SYSTEM
UNITÉ DE CLAYETTE POUR UN SYSTÈME DE RAYONNAGE ET SYSTÈME DE RAYONNAGE

(30) Priorität: 09.05.2017 DE 102017110002
(43) Veröffentlichungstag der Anmeldung: 18.03.2020
(73) Patentinhaber: Nilsson, Rickard, 65558 Balduinstein (DE)
(72) Erfinder: Nilsson, Rickard, 65558 Balduinstein (DE)
(74) Vertreter: Launhardt, Thomas
(86) Internationale Anmeldenummer: PCT/DE2018/100444
(87) Internationale Veröffentlichungsnummer: WO 2018/206053

(56) Entgegenhaltungen:
- EP-A1- 0 858 272
- DE-A1- 3 540 735
- DE-A1- 3 644 692
- DE-A1- 19 609 432

## Beschreibung

Die Erfindung betrifft eine Fachbodeneinheit für ein Regalsystem mit einem Fachboden und einem den Fachboden tragenden Tragrahmen, gemäß dem Oberbegriff des Anspruchs 1. Die Erfindung betrifft ferner ein Regalsystem mit wenigstens einer solchen Fachbodeneinheit.

Eine Fachbodeneinheit für ein Regalsystem mit einem Fachboden und einem den Fachboden tragenden Tragrahmen ist aus der WO 2016/008476 A1 bekannt. Der Tragrahmen ist dort durch ein vorderes Rahmenteil, ein hinteres Rahmenteil und zwei seitliche Rahmenteile gebildet, welche unter Ausbildung eines Innenraumes zusammengebaut sind. Das vordere Rahmenteil und das hintere Rahmenteil haben jeweils eine Vielzahl von schlitzförmigen Öffnungen, welche als Einsteckaufnahme für die Enden von Warentrennern dienen.

Der Fachboden, welcher durch ein flächiges Blechteil gebildet ist, liegt auf dem vorderen Rahmenteil und dem hinteren Rahmenteil auf und erstreckt sich bis an die seitlichen Rahmenteile, so dass der Innenraum des Tragrahmens vollständig überdeckt ist. Der Fachboden ist dadurch relativ sperrig und schwer, was hinderlich beim Transport des Regalsystems bzw. seiner Einzelkomponenten sowie bei einem Aufbau, Umbau oder Abbau des Regalsystems ist.

Eine gattungsgemäße Fachbodeneinheit ist aus der DE 196 09 432 A1 bekannt. Weitere Fachbodeneinheiten sind aus der EP 0 858 272 A1, der DE 35 40 735 A1, der DE 36 44 692 A1, der US 4955486 A und der US 5279430 A bekannt.

Es ist eine Aufgabe der Erfindung, wenigstens eine Möglichkeit vorzuschlagen, um bei einer Fachbodeneinheit der eingangs genannten Art den sperrigen Abmessungen des Fachbodens in technisch einfacher Weise entgegenzuwirken.

Diese Aufgabe wird mit einer Fachbodeneinheit gelöst, welche die Merkmale des Anspruches 1 aufweist. Darüber hinaus wird zur Lösung der Aufgabe ein Regalsystem mit den Merkmalen des Anspruchs 10 vorgeschlagen. Vorteilhafte Ausführungsformen und/oder Ausgestaltungen und/oder Aspekte der Erfindung ergeben sich aus den Unteransprüchen, der nachfolgenden Beschreibung und den Figuren.

Eine grundlegende Fachbodeneinheit für ein Regalsystem, beispielsweise ein Rutschregalsystem, weist einen Fachboden und einen den Fachboden tragenden Tragrahmen auf. Der Tragrahmen hat ein vorderes Rahmenteil, ein hinteres Rahmenteil und zwei seitliche Rahmenteile, welche unter Ausbildung einer Durchgangsöffnung bzw. eines Innenraumes miteinander verbunden sind.

Es ist vorgesehen, dass der Fachboden eine Vielzahl von länglichen Bodenelementen umfasst, welche jeweils mit ihren längsseitigen Enden auf dem vorderen Rahmenteil und dem hinteren Rahmenteil aufliegen. Dadurch ist der Fachboden durch viele einzelne Elemente, nämlich die Bodenelemente, erzeugt. Ein einziger großflächiger Fachboden ist somit vermieden. Durch die einzelnen Bodenelemente ergeben sich Vorteile hinsichtlich des Transportes, des Aufbaus, des Umbaus und/oder des Abbaus des Regalsystems, da jedes einzelne Bodenelement für sich relativ kleinflächig ist. Auch ist dadurch eine Reinigung des Fachbodens erleichtert, da je nach Bedarf lediglich wenigstens einzelne der Bodenelemente, welche beispielsweise verschmutzt sind, gereinigt werden können.

Bei einer Ausführungsform ist es vorgesehen, dass von den Bodenelementen wenigstens zwei benachbarte Bodenelemente unter Ausbildung eines Zwischenraumes in einem Abstand zueinander angeordnet sind, beispielsweise in einem gleichen Abstand, insbesondere in einem gleichbleibenden Abstand zueinander angeordnet sind. Dadurch wird zur Ausbildung des Fachbodens Material eingespart. Auch ist durch den Zwischenraum eine Belüftung von auf dem Fachboden befindlicher Ware begünstigt, beispielsweise wenn die Regaleinheit als Bestandteil eines Regalsystems in einem Kühlraum bzw. gekühlten Raum vorgesehen ist. Grundsätzlich können die Bodenelemente auch so angeordnet sein, dass sich eine geschlossene Fläche ergibt, welche den Fachboden bildet.

Der Zwischenraum kann in seiner Größe flexibel ausgestaltet werden. Beispielsweise können die benachbarten Bodenelemente in einem solchen Abstand zueinander angeordnet sein, dass gezielt ein Ablaufbereich gebildet ist, um Flüssigkeit ablaufen zu lassen, welche beispielsweise von defekten Waren auf dem Fachboden stammen kann. Zugleich ist über den Zwischenraum die Kontaktfläche zwischen einer auf den Fachboden aufgesetzter Ware verringert und damit ein Nachrutschen begünstigt, wenn die Fachbodeneinheit als Rutscheinheit in einem Rutschregal eingesetzt ist.

Es ist vorgesehen, dass das vordere Rahmenteil und das hintere Rahmenteil jeweils eine Vielzahl von Öffnungen, insbesondere Durchgangsöffnungen hat, welche als Einsteckaufnahmen dienen. Dadurch ist eine einfache Befestigung durch Einstecken ermöglicht.

Beispielsweise sind die Öffnungen des vorderen Rahmenteils und/oder die Öffnungen des hinteren Rahmenteils in einem gleichen Abstand oder in einem im Wesentlichen gleichen Abstand zueinander angeordnet. Beispielsweise sind die Öffnungen des vorderen Rahmenteils und die Öffnungen des hinteren Rahmenteils jeweils in Längsrichtung des jeweiligen Rahmenteils hintereinanderliegend angeordnet, insbesondere in einer Reihe liegend, beispielsweise zueinander fluchtend in einer Reihe liegend angeordnet. Beispielsweise sind die Öffnungen als Schlitze oder dergleichen Langlöcher ausgebildet, deren Längserstreckung sich quer zur Längsrichtung des vorderen Rahmenteils bzw. des hinteren Rahmenteils erstreckt.

Beispielsweise sind die Öffnungen des vorderen Rahmenteiles und des hinteren Rahmenteils zur Befestigung von Warentrennern genutzt. Es kann vorgesehen sein, dass zwischen benachbarten Bodenelementen, also beispielsweise in dem Zwischenraum, ein Warentrenner angeordnet ist, welcher mit seinen längsseitigen Enden einerseits in eine der Einsteckaufnahmen des vorderen Rahmenteils und andererseits in eine der Einsteckaufnahmen des hinteren Rahmenteils eingesteckt ist. Dadurch sind die Warentrenner in einfacher Weise an dem Tragrahmen zu befestigen. Bei dieser Befestigung der Warentrenner an dem Tragrahmen kommt dem Fachboden keine Funktion zu, da durch den Aufbau des Fachbodens über die mehreren Bodenelemente der Warentrenner gezielt in dem Bereich des Tragrahmens befestigt werden kann, welcher von den Bodenelementen freigelassen ist.

Nach einem Aspekt der Erfindung sind die Öffnungen des vorderen Rahmenteils und/oder des hinteren Rahmenteils zur Befestigung wenigstens eines der Bodenelemente genutzt. Dadurch kommt den Öffnungen eine Mehrfachfunktion zu, da sie neben der Befestigung von Warentrennern auch zur Befestigung des wenigstens einen Bodenelementes ausgebildet sind.

Ein Bodenelement für einen Fachboden eines Regalsystems, welches als Bodenelement bei der vorstehend beschriebenen Fachbodeneinheit zum Einsatz kommt, umfasst einen länglichen, beispielsweise plattenförmigen Grundkörper mit einer, eine Warenauflagefläche aufweisenden Oberseite und mit einer Unterseite, welche im Bereich der längsseitigen Enden des Grundkörpers jeweils einen Steg oder dergleichen nach außen ragenden Vorsprung aufweist, der sich in Längsrichtung des Grundkörpers erstreckt, um endseitig jeweils in eine Einsteckaufnahme des Tragrahmens eingesteckt zu werden. Dadurch ist eine Befestigung des Bodenelementes an dem Tragrahmen in technisch einfacher Weise realisiert, da dazu der wenigstens eine Steg bzw. Vorsprung lediglich in die gewählte Einsteckaufnahme bzw. die gewählten Einsteckaufnahmen an dem Tragrahmen einzustecken sind. Die Einsteckaufnahmen sind durch die vorstehend beschriebenen Öffnungen an dem vorderen Rahmenteil und/oder die vorstehend beschriebenen Öffnungen an dem hinteren Rahmenteil gebildet.

Der im Bereich des jeweiligen längsseitigen Endes vorgesehene Steg ist als Abschnitt eines gemeinsamen, durchgehenden Steges vorgesehen. Dadurch ist eine Verstärkung des Bodenelementes gegen quer zur Längsrichtung des Bodenelementes wirkende Kräfte bzw. Querkräfte erreicht.

Ein solches Bodenelement ist bei der vorstehend beschriebenen Fachbodeneinheit in der Weise genutzt, dass das Bodenelement mit seinen längsseitigen Enden auf dem vorderen Rahmenteil und dem hinteren Rahmenteil aufliegt und mit dem jeweiligen Steg in eine der Einsteckaufnahmen des vorderen Rahmenteils und in eine der Einsteckaufnahmen des hinteren Rahmenteils eingesteckt ist.

Es können sämtliche Bodenelemente der Fachbodeneinheit oder einzelne Bodenelemente der Fachbodeneinheit oder nur ein einziges Bodenelement der Fachbodeneinheit durch ein derartiges Bodenelement gebildet sein und somit durch Einstecken in eine der Öffnungen des vorderen Rahmenteils und/oder in eine der Öffnungen des hinteren Rahmenteils an dem Tragrahmen befestigt sein.

Bei dem Bodenelement ist es insbesondere vorgesehen, dass quer zur Längserstreckung des Grundkörpers gesehen, die Warenauflagefläche sich über die Erstreckung der Oberseite erstreckt, insbesondere vollständig erstreckt, um Waren mit seitlichem Überhang über die Oberseite auf die Warenauflagefläche aufzusetzen. Es lassen sich dadurch also Waren auf die Warenauflagefläche aufsetzen, welche über die Oberseite seitlich, beispielsweise beidseitig, überstehen. Insbesondere ist die Oberseite frei von nach außenstehenden Materialabschnitten, gegen welche die Waren anschlagen könnten. Auf diese Art und Weise ist ein flexibler Einsatz des Bodenelementes für eine Reihe von Waren unabhängig von deren Abmessungen begünstigt.

Es ist vorgesehen, dass der Grundkörper und der wenigstens eine Steg ein im Querschnitt T-förmiges Profil bilden. Dadurch ist das Bodenelement in technisch einfacher Weise zu realisieren. Beispielsweise ist das T-Profil ein gleichschenkliges T-Profil. Darunter ist insbesondere zu verstehen, dass der wenigstens eine Steg den Bereich des Grundkörpers mit der Warenauflagefläche in zwei zueinander gleich große oder im Wesentlichen gleich große Schenkel teilt.

Nach einer weiteren Ausgestaltung sind an der Unterseite des Grundkörpers mehrere Verstärkungsrippen vorgesehen, welche sich in Längsrichtung des Grundkörpers erstrecken, wobei der wenigstens eine Steg die Verstärkungsrippen überragt. Dadurch ist eine Maßnahme ergriffen, um das Bodenelement gegen quer zur Längsrichtung wirkende Kräfte, wie beispielsweise die Gewichtskraft von auf dem Bodenelement aufliegender Ware, zu verstärken.

Eine weitere Ausgestaltung besteht darin, dass die Warenauflage an einer auf der Oberseite des Grundkörpers vorgesehenen Rutschschicht gebildet ist. Durch die Rutschschicht ist ein Nachrutschen der auf dem Bodenelement aufliegenden Ware begünstigt, wenn das Bodenelement in einem Rutschregalsystem zum Einsatz kommt, also in einer geneigten Ausrichtung vorliegt. Beispielsweise ist die Rutschschicht durch eine Kunststoffschicht gebildet. Die Rutschschicht kann wenigstens ein Polyolefin aufweisen oder daraus bestehen. Das wenigstens eine Polyolefin kann Teflon bzw. PTFE sein.

Nach einer möglichen Ausführungsform ist das Bodenelement ein durch Extrusion gefertiges Kunststoffteil. Beispielsweise ist die Rutschschicht zusammen mit dem Bodenelement durch Koextrusion gefertigt. Nach einer anderen Ausführungsform ist das Bodenelement ein Metallteil. Beispielsweise ist es vorgesehen, dass das Bodenelement Aluminium oder eine Aluminiumlegierung aufweist oder daraus besteht. Auch kann das Bodenelement ein Edelstahlteil sein, welches beispielsweise Edelstahl aufweist oder daraus besteht. Insbesondere weist das Bodenelement zumindest teilweise oder vollständig eine Dekorund/oder Funktionsschicht auf. Beispielsweise weist das Bodenelement eine Beschichtung auf, welche im Bereich der Warenauflage die Rutschschicht bildet. Beispielsweise ist das Bodenelement von einer Farbschicht umgeben, insbesondere vollständig umgeben.

Nach einer wiederum anderen Ausführungsform ist das Bodenelement ein Hybridbauteil auf Basis eines Kunststoffes und einer metallischen Verstärkungseinlage. Das Hybridbauteil kann durch Koextrusion gefertigt sein. Beispielsweise ist es vorgesehen, dass die Verstärkungseinlage Aluminium oder eine Aluminiumlegierung aufweist oder daraus besteht. Die Kunststoffbasis kann wenigstens ein thermoplastisches Polymer aufweisen oder daraus bestehen, beispielsweise Polyvinylchlorid (PVC), insbesondere Hart-PVC, aufweisen oder daraus bestehen.

Es bietet sich an, dass die Verstärkungseinlage einen Bestandteil des Grundkörpers bildet und insbesondere sich bis in den wenigstens einen Steg erstreckt. Dadurch ist auch der Bereich des wenigstens einen Steges durch die Verstärkungseinlage verstärkt.

Beispielsweise bildet die Verstärkungseinlage ein im Querschnitt T-förmiges Profil, wobei ein Schenkel des Profils sich in den wenigstens einen Steg erstreckt. Ein solches T-förmiges Profil ist in technisch einfacher Weise zu realisieren.

Die vorstehend beschriebenen Ausführungsformen des Bodenelementes begünstigen die Ausbildung eines gewichtsmäßig relativ leichten Fachbodens. Zugleich kommt dem Bodenelement eine ausreichende Steifigkeit zu, um Waren darauf aufnehmen zu können, ohne dass es zu einer Verformung an dem Bodenelement kommt oder etwaige Verformungen zumindest weitgehend gering gehalten werden.

Nach einem weiteren Aspekt der Erfindung ist ein Regalsystem vorgesehen, welches wenigstens eine der vorstehend beschriebenen Fachbodeneinheiten und wenigstens zwei, vorzugsweise vier Regalstützen aufweist, an welchen die Fachbodeneinheit in Richtung zu dem vorderen Rahmenteil nach unten geneigt gehalten ist.

Weitere Einzelheiten und Merkmale der Erfindung ergeben sich aus der nachfolgenden Beschreibung mehrerer Ausführungsbeispiele anhand der Zeichnung. Es zeigen:
- Fig. 1: eine mögliche Ausführungsform eines Regalsystems mit mehreren Fachbodeneinheiten in perspektivischer Darstellung,
- Fig. 2: eine mögliche Ausführungsform einer Fachbodeneinheit für das Regalsystem nach der Figur 1 mit Warentrennern und einem Warenstopper sowie einem aus einer Vielzahl von Bodenelementen gebildeten Fachboden in perspektivischer Darstellung,
- Fig. 3: die Fachbodeneinheit gemäß der Figur 2 ohne Warentrenner und Warenstopper,
- Fig. 4: eine mögliche Ausführungsform eines Bodenelementes, welches bei der Fachbodeneinheit der Figuren 2 und 3 zum Einsatz kommen kann, in einer perspektivischen Darstellung,
- Fig. 5: das Bodenelement der Figur 4 in einer Schnittdarstellung,
- Fig. 6: eine weitere mögliche Ausführungsform eines Bodenelementes, welches bei der Fachbodeneinheit der Figuren 2 und 3 zum Einsatz kommen kann, in einer Schnittdarstellung und
- Fig. 7: eine nochmals weitere mögliche Ausführungsform eines Bodenelementes, welches bei der Fachbodeneinheit der Figuren 2 und 3 zum Einsatz kommen kann, in einer Schnittdarstellung.

Figur 1 zeigt eine mögliche Ausführungsform eines Regalsystems 200 mit mehreren Fachbodeneinheiten 100, 300 und wenigstens zwei, vorzugsweise vier die Fachbodeneinheiten 100, 300 tragenden Regalstützen 210, 220, 230, 240. Beispielsweise sind Regalstützen 210, 220, 230, 240 als Vertikalstützen ausgebildet, welche beispielsweise jeweils durch ein längliches Profil gebildet sind.

Beispielsweise sind die Regalstützen 210, 220, 230, 240 mit einem Ende auf einen Boden aufstellbar und erstrecken sich in ihrer Längsrichtung vertikal nach oben. Bevorzugt weisen die Regalstützen 210, 220, 230, 240 jeweils Durchgangsöffnungen oder sonstige Anbindungselemente auf, um daran die Fachbodeneinheiten 100, 300 einhängen oder auf sonstige Art und Weise befestigen zu können, insbesondere lösbar befestigen zu können.

Das Regalsystem 200 dient beispielsweise der Warenpräsentation und/oder der Warenlagerung. In der Figur 1 ist beispielhaft das Regalsystem 200 hinter einer Wand 400 angeordnet, welche mehrere Türelemente 410, 420, beispielsweise Schwenktüren, aufweist. Durch Öffnen der Türelemente 410, 420 wird ein Zugang zu dem Regalsystem 200 erreicht. Bevorzugt sind die Türelemente 410, 420 durchsichtig und/oder transparent ausgebildet, beispielsweise als Glastüren ausgebildet, so dass auch im geschlossenen Zustand der Türelemente 410 und 420 ein Kunde die auf dem Regalsystem 200 befindlichen Waren sieht.

Die Wand 400 mit den Türelementen 410, 420 kann eine Abtrennung von einem Verkaufsraum bilden, beispielsweise um dadurch einen gekühlten Raum von dem Verkaufsraum zu trennen. Dem gekühlten Raum kann das Regalsystem 200 zugeordnet sein, so dass die mittels des Regalsystems 200 aufbewahrten und/oder präsentierten Waren gekühlt und/oder tiefgekühlt aufbewahrt werden.

Bei dem Regalsystem 200 kann es sich um ein sogenanntes Rutschregalsystem handeln. Es sind dann die Fachböden und/oder die Fachbodeneinheiten 100, 300 in eine Schräglage gebracht, so dass das vordere Ende des Fachbodens gegenüber dem hinteren Ende tiefer liegt. Dadurch ist eine Rutschbewegung von auf dem Fachboden aufbewahrten Waren hin zum vorderen Ende begünstigt, beispielsweise nachdem eine vorne liegende Ware durch einen Käufer entnommen worden ist.

Die Fachbodeneinheiten 300 betreffen eine mögliche Ausführungsform mit einem flächigen Fachboden und einem den Fachboden tragenden Tragrahmen. Der Fachboden ist vollflächig ausgebildet und erstreckt sich bis an die Ränder des Tragrahmens und liegt zumindest teilweise auf dem Tragrahmen auf.

Die Fachbodeneinheiten 100 betreffen eine andere Ausführungsform. Der Aufbau und die Ausgestaltung der Fachbodeneinheiten 100 werden nachfolgend anhand einer Fachbodeneinheit 100.1 näher erläutert, welche in Figuren 2 und 3 gezeigt ist und grundsätzlich die Fachbodeneinheit 100 der Figur 1 bilden kann und/oder bei dem Regalsystem 200 der Figur 1 eingesetzt werden kann. In der Figur 2 weist die Fachbodeneinheit 100.1 mehrere Warentrenner 70 und einen Warenstopper 80 auf. In der Figur 3 ist die Fachbodeneinheit 100.1 beispielhaft ohne Warentrenner und ohne Warenstopper gezeigt.

Die Fachbodeneinheit 100.1 hat jeweils einen Tragrahmen 60 mit einem vorderen Rahmenteil 61, einem hinteren Rahmenteil 62 und zwei seitlichen Rahmenteilen 63, 64, welche unter Ausbildung einer Durchgangsöffnung 67 bzw. eines Innenraumes miteinander verbunden sind, insbesondere gegen einander befestigt sind, beispielsweise gegeneinander verschraubt sind. Beispielsweise kann an dem vorderen Rahmenteil 61 der Warenstopper 80 angeordnet, insbesondere daran befestigt sein (Figur 2).

Die Fachbodeneinheit 100.1 hat ferner einen Fachboden 50, welcher im Unterschied zu dem Fachboden der Fachbodeneinheiten 300 durch eine Vielzahl von länglichen Bodenelementen 1 gebildet ist, von denen wenigstens zwei benachbarte Bodenelemente 110, 120 unter Ausbildung eines Zwischenraumes 130 in einem Abstand zueinander, beispielsweise einen gleichen Abstand zueinander angeordnet sind.

Das vordere Rahmenteil 61 und das hintere Rahmenteil 62 weisen eine Vielzahl von Durchgangsöffnungen auf, welche als Einsteckaufnahmen 65, 66 dienen. Bevorzugt sind die Durchgangsöffnungen bzw. Einsteckaufnahmen 65 des vorderen Rahmenteils 61 und die Durchgangsöffnungen bzw. Einsteckaufnahmen 66 des hinteren Rahmenteils 62 jeweils in Längsrichtung des jeweiligen Rahmenteils 61 bzw. 62 hintereinanderliegend angeordnet, insbesondere in einer Reihe liegend, beispielsweise zueinander fluchtend in einer Reihe liegend angeordnet. Bevorzugt sind die Durchgangsöffnungen bzw. Einsteckaufnahmen 65, 66 als Schlitze oder dergleichen Langlöcher ausgebildet, deren Längserstreckung sich quer zur Längsrichtung des vorderen Rahmenteils 61 bzw. des hinteren Rahmenteils 62 erstreckt.

Die Einsteckaufnahmen 65, 66 können zur Befestigung von Warentrennern 70 genutzt werden, wie beispielsweise aus der Figur 2 ersichtlich ist. Dort ist beispielshaft zwischen jeweils benachbarten Bodenelementen 110 und 120, also beispielsweise innerhalb des Zwischenraumes 130, einer der Warentrenner 70 angeordnet. Der eine Warentrenner 70 ist an dem vorderen Rahmenteil 61 und dem hinteren Rahmenteil 62 des Tragrahmens 60 in eine der Einsteckaufnahmen 65 bzw. 66 eingesteckt.

Sofern die Einsteckaufnahmen 65, 66 als Schlitze oder dergleichen Langlöcher ausgebildet sind, deren Längserstreckung sich quer zur Längsrichtung des vorderen Rahmenteils 61 bzw. des hinteren Rahmenteils 62 erstreckt, kann der Warentrenner 70 mit seinen Enden 71, 72 durch eine Verschiebebewegung quer zur Längsrichtung der Rahmenteile 61, 62 in die Einsteckaufnahmen 65, 66 gegebenenfalls unter einer zusätzlichen Bewegung von ober in Richtung zu dem Fachboden 50 eingesteckt werden. Dazu können an den Enden 71, 72 des Warentrenners 70 plattenförmige Einsteckelemente vorgesehen sein, welche bevorzugt mit den Einsteckaufnahmen 65, 66 korrespondieren oder im Wesentlichen korrespondieren.

Die Durchgangsöffnungen bzw. Einsteckaufnahmen 65 des vorderen Rahmenteils 61 und/oder die Durchgangsöffnungen bzw. Einsteckaufnahmen 66 des hinteren Rahmenteils 62 können zur Befestigung der Bodenelemente 1 genutzt werden. Bevorzugt weisen dazu die Bodenelemente 1 eine entsprechende Ausgestaltung auf, wie nachfolgend am Beispiel verschiedener Ausführungsformen näher erläutert wird.

Figuren 4 und 5 zeigen eine mögliche Ausführungsform eines Bodenelementes 1.1, welches bei der Fachbodeneinheit 100 der Figur 1 und/oder bei der Fachbodeneinheit 100.1 der Figuren 2 und 3 zum Einsatz kommen kann, in unterschiedlichen Ansichten. Das Bodenelement 1.1 hat einen länglichen Grundkörper 2 mit einer Oberseite 3, welche eine Warenauflagefläche 5 aufweist.

Beispielsweise weist die Oberseite 3 längsseitige Enden 6, 7 auf, welche die Oberseite 3 in Längsrichtung des Grundkörpers 2 begrenzen. Beispielsweise weist die Oberseite 3 ferner querseitige Enden 16, 17 auf, welche die Oberseite 3 quer zur Längsrichtung des Grundkörpers 2 begrenzen. Insbesondere bilden die längsseitigen Enden 6, 7 und/oder die querseitigen Enden 16, 17 einen Rand der Oberseite 3 und/oder des Grundkörpers 2. Beispielsweise bilden die längsseitigen Enden 6, 7 und/oder die querseitigen Enden 16, 17 auch querseitige Enden bzw. längsseitige Enden des Grundkörpers 2.

Bevorzugt sind die längsseitigen Enden 6, 7 einander gegenüberliegend angeordnet. Bevorzugt sind die querseitigen Enden 16, 17 einander gegenüberliegend angeordnet. Beispielsweise bildet die Oberseite 3 eine viereckige Fläche, insbesondere eine rechteckige Fläche. Beispielsweise ist die Oberseite 3 eben oder im Wesentlichen eben ausgebildet.

Die Oberseite 3 ist frei von Vorsprüngen oder dergleichen Materialabschnitten, welche von der Oberseite 3 nach außen wegstehen und als seitlicher Anschlag für Waren dienen können. Dadurch können Waren auf der Warenauflagefläche 5 aufgesetzt werden, welche über die längsseitigen Enden 6, 7 und/oder die querseitigen Enden 16, 17 der Oberseite 3 überstehen, beispielsweise beidseitig überstehen.

Bei dem Bodenelement 1.1 weist der Grundkörper 2 ferner eine Unterseite 4 auf, welche im Bereich der längsseitigen Enden 6, 7 jeweils einen Steg 8, 9 hat, der sich in Längsrichtung des Grundkörpers 2 erstreckt. Der im Bereich des jeweiligen längsseitigen Endes 6, 7 vorgesehene Steg 8, 9 ist als Abschnitt eines gemeinsamen, durchgehenden Steges 10 vorgesehen. Der Grundkörper 2 und der wenigstens eine Steg 8 bzw. 9 bzw. 10 bilden ein im Querschnitt T-förmiges Profil, insbesondere längliches Profil. Bevorzugt erstreckt sich das Bodenelement 1.1 in Längsrichtung mit gleichbleibendem Querschnitt.

Der wenigstens eine Steg 8 bzw. 9 ist als Einsteckelement genutzt, um das Bodenelement 1.1 endseitig jeweils in eine der Einsteckaufnahmen 65, 66 des vorderen Rahmenteils 61 und/oder des hinteren Rahmenteils 62 einzustecken. Im eingesteckten Zustand ist das das Bodenelement 1.1 in Bezug auf die durch den Fachboden 50 gebildete Ebene fixiert bzw. formschlüssig gehalten. Ein Lösen des Bodenelementes 1.1 von dem Tragrahmen 60 ist dann beispielsweise durch ein Herausziehen des wenigstens einen Steges 8 bzw. 9 aus der wenigstens einen Einsteckaufnahme 65 bzw. 66 möglich.

Das Bodenelement 1.1 kann ein Kunststoffteil sein, insbesondere vollständig aus einem Kunststoff gefertigt sein. Zur Verstärkung des Bodenelementes 1.1 gegen quer zur Längserstreckung des Bodenelementes 1.1 wirkende Querkräfte, welche beispielsweise durch die Gewichtskraft der darauf aufgelagerten Waren erzeugt werden, können an der Unterseite 4 des Grundkörpers 2 mehrere Verstärkungsrippen 11 vorgesehen sein. Bevorzugt erstrecken sich die Verstärkungsrippen 11 in Längsrichtung des Grundkörpers 2, wobei der wenigstens eine Steg 8, 9 die Verstärkungsrippen 11 überragt.

Bevorzugt weist das Bodenelement 1.1 auf der Oberseite 3 des Grundkörpers 2 eine Rutschschicht 12 auf, durch welche ein Rutschen bzw. Gleiten auf der Warenauflagefläche 5 befindlicher Waren begünstigt ist. Die Rutschschicht 12 kann aus einem Kunststoff gebildet sein oder einen Kunststoff aufweisen. Die Rutschschicht 12 kann aus dem gleichen Material oder aus einem anderen Material wie der Grundkörper 2 und/oder der wenigstens eine Steg 8 bzw. 9 bestehen. Die Rutschschicht 12 kann zusammen mit dem Grundkörper 2 und dem wenigstens einen Steg 8, 9 durch Extrusion, insbesondere Koextrusion, gefertigt sein.

Figur 6 zeigt eine weitere mögliche Ausführungsform eines Bodenelementes 1.2 in einer Querschnittsdarstellung. Das Bodenelement 1.2 ist dort als Metallteil ausgebildet. Beispielsweise weist das Bodenelement 1.2 Aluminium oder eine Aluminiumlegierung auf oder besteht aus einem solchen Material. Auch kann das Bodenelement 1.2 Edelstahl oder eine Edelstahllegierung aufweisen oder daraus bestehen. Das Bodenelement 1.2 ist, wie das Bodenelement 1.1, durch ein im Querschnitt T-förmiges Profil gebildet. Es bilden der nach unten ragende Schenkel des T-förmigen Profils den wenigstens einen Steg 8, 9 und die beiden quer dazu verlaufenden Schenkel des T-förmigen Profils den Grundkörper 2 des Bodenelementes 1.2 aus.

Bevorzugt weist das Bodenelement 1.2 auf der Oberseite 3 des Grundkörpers 2 eine Rutschschicht 12' auf, durch welche ein Rutschen bzw. Gleiten auf der Warenauflagefläche 5 befindlicher Waren begünstigt ist. Bevorzugt ist die Rutschschicht 12' durch eine Beschichtung gebildet, welche beispielsweise eine Farbschicht 13 ist. Die Farbschicht 13 kann das gesamte Bodenelement 1 umgeben. Grundsätzlich kann das Bodenelement 1.2 teilweise oder vollständig einen Auftrag und/oder eine Beschichtung zu Dekorzwecken und/oder Funktionszwecken jeglicher Art aufweisen.

Figur 7 zeigt eine weitere mögliche Ausführungsform eines Bodenelementes 1.3. Das Bodenelement 1.3 unterscheidet sich von dem Bodenelement 1.1 der Figuren 4 und 5 und dem Bodenelement 1.2 der Figur 6 unter anderem dadurch, dass es ein Hybridbauteil ist. Das Hybridbauteil ist auf Basis eines Kunststoffes aufgebaut, durch welchen das Bodenelement 1.3 ein Profil ausbildet, welches im Querschnitt T-förmig ist. Es kann dazu als Kunststoff ein Kunststoff mit wenigstens einem thermoplastischen Polymer genutzt sein. Beispielsweise kann der Kunststoff ein Polyvinylchlorid (PVC), insbesondere Hart-PVC, sein.

Zur Verstärkung weist das Bodenelement 1.3 eine Verstärkungseinlage 14 auf, welche im Bereich des Grundkörpers 2 vorgesehen ist. Bevorzugt erstreckt sich die Verstärkungseinlage 14 in den wenigstens einen Steg 8 bzw. 9 des Bodenelementes 1.3 hinein. Beispielsweise ist die Verstärkungseinlage 14 T-förmig ausgebildet und erstreckt sich im Wesentlichen mit vorzugsweise gleichem Querschnitt über die Längserstreckung des Bodenelementes 1.3. Bevorzugt ist die Verstärkungseinlage 14 metallisch. Beispielsweise weist die Verstärkungseinlage 14 Aluminium oder eine Aluminiumlegierung auf oder besteht daraus.

Bevorzugt ist bei dem Bodenelement 1.3 eine Rutschschicht 12" vorgesehen, durch welche ein Rutschen bzw. Gleiten auf der Warenauflagefläche 5 befindlicher Waren begünstigt ist. Die Rutschschicht 12" kann aus einem Kunststoff gebildet sein oder einen Kunststoff aufweisen. Beispielsweise kann die Rutschschicht 12" durch ein PTFE-Material gebildet sein oder ein solches Material aufweisen. Beispielsweise ist das Bodenelement 1.3 durch Triextrusion gebildet, durch welche eine Kunststoffummantelung 15 um die Verstärkungseinlage 14 und zugleich die Rutschschicht 12" auf der Oberseite 3 des Grundkörpers 2 gefertigt sind.

In der vorliegenden Beschreibung bedeutet die Bezugnahme auf einen bestimmten Aspekt oder eine bestimmte Ausführungsform oder eine bestimmte Ausgestaltung, dass ein bestimmtes Merkmal oder eine bestimmte Eigenschaft, die in Verbindung mit dem jeweiligen Aspekt oder der jeweiligen Ausführungsform oder der jeweiligen Ausgestaltung beschrieben ist, zumindest dort enthalten ist, aber nicht notwendigerweise in allen Aspekten oder Ausführungsformen oder Ausgestaltungen der Erfindung enthalten sein muss. Es wird ausdrücklich darauf hingewiesen, dass jede Kombination der verschiedenen Merkmale und/oder Strukturen und/oder Eigenschaften, welche in Bezug auf die Erfindung beschrieben sind, von der Erfindung umfasst sind, sofern dies nicht ausdrücklich oder eindeutig durch den Zusammenhang widerlegt ist.

Die Verwendung von einzelnen oder allen Beispielen oder einer beispielhaften Ausdrucksweise im Text soll lediglich die Erfindung beleuchten und stellt keine Beschränkung hinsichtlich des Umfangs der Erfindung dar, wenn nichts anders behauptet wird. Auch ist keine Ausdrucksweise oder Formulierung der Beschreibung so zu verstehen, dass es sich um ein nicht beanspruchtes, aber für die Praxis der Erfindung wesentliches Element handelt ist.

### Bezugszeichenliste

- 1: Bodenelement
- 1.1: Bodenelement
- 1.2: Bodenelement
- 1.3: Bodenelement
- 2: Grundkörper
- 3: Oberseite
- 4: Unterseite
- 5: Warenauflagefläche
- 6: Ende
- 7: Ende
- 8: Steg
- 9: Steg
- 10: Steg
- 11: Verstärkungsrippen
- 12: Rutschschicht
- 12': Rutschschicht
- 12": Rutschschicht
- 13: Farbschicht
- 14: Verstärkungseinlage
- 15: Kunststoffummantelung
- 16: Ende
- 17: Ende

- 50: Fachboden

- 60: Tragrahmen
- 61: vorderes Rahmenteil
- 62: hinteres Rahmenteil
- 63: seitliches Rahmenteil
- 64: seitliches Rahmenteil
- 65: Einsteckaufnahme
- 66: Einsteckaufnahme
- 67: Durchgangsöffnung

- 70: Warentrenner
- 71: Ende
- 72: Ende

- 80: Warenstopper

- 100: Fachbodeneinheit
- 100.1: Fachbodeneinheit
- 110: Bodenelement
- 120: Bodenelement
- 130: Zwischenraum

- 200: Regalsystem
- 210: Regalstütze
- 220: Regalstütze
- 230: Regalstütze
- 240: Regalstütze

- 300: Fachbodeneinheit

- 400: Wand
- 410: Tür
- 420: Tür

## Patentansprüche

1. Fachbodeneinheit (100; 100.1) für ein Regalsystem (200) mit einem Fachboden (50) und einem den Fachboden (50) tragenden Tragrahmen (60),
der Tragrahmen (60) aufweisend ein vorderes Rahmenteil (61), ein hinteres Rahmenteil (62) und zwei seitliche Rahmenteile (63, 64), welche unter Ausbildung einer Durchgangsöffnung (67) miteinander verbunden sind, wobei das vordere Rahmenteil (61) und das hintere Rahmenteil (62) jeweils eine Vielzahl von Einsteckaufnahmen (65, 66) haben,
der Fachboden (50) aufweisend eine Vielzahl von länglichen Bodenelementen (1; 1.1; 1.2; 1.3), welche jeweils mit ihren längsseitigen Enden (6, 7) auf dem vorderen Rahmenteil (61) und dem hinteren Rahmenteil (62) aufliegen,
wenigstens eines der Bodenelemente (1; 1.1; 1.2; 1.3) umfassend einen länglichen Grundkörper (2) mit einer, eine Warenauflagefläche (5) aufweisenden Oberseite (3) und mit einer Unterseite (4), welche im Bereich der längsseitigen Enden (6, 7) des Grundkörpers (2) jeweils einen Steg (8, 9) mit einer Erstreckung in Längsrichtung des Grundkörpers (2) als Abschnitt eines gemeinsamen, durchgehenden Steges (10) aufweist,
wobei das wenigstens eine Bodenelement (1.1; 1.2; 1.3) mit seinen längsseitigen Enden (6, 7) auf dem vorderen Rahmenteil (61) und dem hinteren Rahmenteil (62) aufliegt und mit dem jeweiligen Steg (8, 9) in eine der Einsteckaufnahmen (65) des vorderen Rahmenteils (61) und in eine der Einsteckaufnahmen (66) des hinteren Rahmenteils (62) eingesteckt ist,
**dadurch gekennzeichnet, dass** der Grundkörper (2) und der wenigstens eine Steg (8, 9) ein im Querschnitt T-förmiges Profil bilden, dessen nach unten ragender Schenkel den wenigstens einen Steg (8, 9) und dessen beide quer dazu verlaufende Schenkel den Grundkörper (2) ausbilden, und dass die Oberseite (3) des Grundkörpers (2) frei von Vorsprüngen oder dergleichen Materialabschnitten ist, welche von der Oberseite (3) nach außen wegstehen und als seitlicher Anschlag für Waren dienen können.

2. Fachbodeneinheit nach Anspruch 1, wobei an der Unterseite (4) des Grundkörpers (2) mehrere Verstärkungsrippen (11) vorgesehen sind, welche sich in Längsrichtung des Grundkörpers (2) erstrecken, und der wenigstens eine Steg (8, 9) die Verstärkungsrippen (11) überragt.

3. Fachbodeneinheit nach Anspruch 1 oder 2, wobei die Warenauflage (5) an einer auf der Oberseite (3) des Grundkörpers (2) vorgesehenen Rutschschicht (12; 12'; 12") gebildet ist.

4. Fachbodeneinheit nach einem der Ansprüche 1 bis 3, wobei das wenigstens eine Bodenelement (1.1) ein durch Extrusion gefertigtes Kunststoffformteil ist.

5. Fachbodeneinheit nach einem der Ansprüche 1 bis 3, wobei das wenigstens eine Bodenelement (1.2) ein Metallteil ist, insbesondere Aluminium oder eine Aluminiumlegierung aufweist oder daraus besteht.

6. Fachbodeneinheit nach einem der Ansprüche 1 bis 3, wobei das wenigstens eine Bodenelement (1.3) ein Hybridbauteil ist, welches aus Kunststoff gefertigt ist und eine metallische Verstärkungseinlage (14) aufweist.

7. Fachbodeneinheit nach Anspruch 6, wobei die Verstärkungseinlage (14) einen Bestandteil des Grundkörpers (2) bildet und insbesondere sich bis in den wenigstens einen Steg (8, 9) erstreckt.

8. Fachbodeneinheit nach einem der vorhergehenden Ansprüche, wobei von den Bodenelementen (1; 1.1; 1.2; 1.3) wenigstens zwei benachbarte Bodenelemente (110, 120) unter Ausbildung eines Zwischenraumes (130) in einem Abstand zueinander angeordnet sind.

9. Fachbodeneinheit nach einem der vorhergehenden Ansprüche, wobei zwischen benachbarten Bodenelementen (110, 120) ein Warentrenner (70) angeordnet ist, welcher mit seinen längsseitigen Enden (71, 72) einerseits in eine der Einsteckaufnahmen (65) des vorderen Rahmenteils (61) und andererseits in eine der Einsteckaufnahmen (66) des hinteren Rahmenteils (62) eingesteckt ist.

10. Regalsystem (200) mit wenigstens einer Fachbodeneinheit (100; 100.1) nach einem der vorhergehenden Ansprüche und mit wenigstens zwei, vorzugsweise vier Regalstützen (210, 220, 230, 240), an welchen die Fachbodeneinheit (100; 100.1) in Richtung zu dem vorderen Rahmenteil (61) nach unten geneigt gehalten ist.

## Claims

1. Shelf unit (100; 100.1) for a shelving system (200) having a shelf (50) and a support frame (60) carrying the shelf (50),
wherein the support frame (60) has a front frame part (61), a rear frame part (62) and two lateral frame parts (63, 64) that are connected to each other in a manner whereby a through opening (67) is formed, the front frame part (61) and the rear frame part (62) each having a plurality of insertion receptacles (65, 66),
wherein the shelf (50) has a plurality of elongate floor elements (1; 1.1; 1.2; 1.3), each of which rests on the front frame part (61) and the rear frame part (62) with its longitudinal ends (6, 7),
wherein at least one of the floor elements (1; 1.1; 1.2; 1.3) comprises an elongate base body (2) with an upper side (3) having a product support surface (5) and with a lower side (4) having, in the region of the longitudinal ends (6, 7) of the base body (2), a bar (8, 9) that extends as a section of a common, continuous bar (10) in the longitudinal direction of the base body (2),
wherein the at least one floor element (1.1; 1.2; 1.3) rests with its longitudinal ends (6, 7) on the front frame part (61) and the rear frame part (62) and is inserted with the respective bar (8, 9) into one of the insertion receptacles (65) of the front frame part (61) and into one of the insertion receptacles (66) of the rear frame part (62),
**characterized in that** the base body (2) and the at least one bar (8, 9) form a T-shaped profile in cross-section, the downwardly projecting leg of which forms the at least one bar (8, 9) and the two legs of which extending transversely thereto form the base body (2), and that the upper side (3) of the base body (2) is free of projections or similar material sections which project outwards from the upper side (3) and can serve as a lateral stop for products.

2. Shelf unit according to claim 1, wherein a plurality of reinforcing ribs (11) is provided on the lower side (4) of the base body (2), which extend in the longitudinal direction of the base body (2), and the at least one bar (8, 9) projects beyond the reinforcing ribs (11).

3. Shelf unit according to claim 1 or 2, wherein the product support (5) is formed on a sliding layer (12; 12'; 12'') provided on the upper side (3) of the base body (2).

4. Shelf unit according to one of claims 1 to 3, wherein the at least one floor element (1.1) is a plastic molded part manufactured by extrusion.

5. Shelf unit according to one of claims 1 to 3, wherein the at least one floor element (1.2) is a metal part which in particular comprises or consists of aluminium or an aluminium alloy.

6. Shelf unit according to one of claims 1 to 3, wherein the at least one floor element (1.3) is a hybrid component which is made of plastic and has a metallic reinforcing insert (14).

7. Shelf unit according to claim 6, wherein the reinforcing insert (14) forms a component of the base body (2) and in particular extends into the at least one bar (8, 9).

8. Shelf unit according to one of the preceding claims, wherein at least two adjacent floor elements (110, 120) among the floor elements (1; 1.1; 1.2; 1.3) are arranged at a distance from one another, forming an intermediate space (130).

9. Shelf unit according to one of the preceding claims, wherein a product separator (70) is arranged between adjacent floor elements (110, 120), which product separator is inserted with its longitudinal ends (71, 72) into one of the receiving elements (65) of the front frame part (61) on one side and into one of the insertion receptacles (66) of the rear frame part (62) on the other side.

10. Shelving system (200) comprising at least one shelf unit (100; 100.1) according to one of the preceding claims and with at least two, preferably four shelf supports (210, 220, 230, 240), on which the shelf unit (100; 100.1) is held inclined downwards in the direction of the front frame part (61).

## Revendications

1. Unité de clayette (100 ; 100.1) pour un système de rayonnage (200) comportant une clayette (50) et un châssis (60) supportant la clayette (50),
le châssis (60) comportant une partie de châssis avant (61), une partie de châssis arrière (62) et deux parties de châssis latérales (63, 64) qui sont reliées l'une à l'autre en formant une ouverture de passage (67), la partie de châssis avant (61) et la partie de châssis arrière (62) ayant chacune une pluralité de logements d'insertion (65, 66),
la clayette (50) comportant une pluralité d'éléments de fond (1 ; 1.1 ; 1.2 ; 1.3) allongés, lesquels reposent respectivement, au moyen de leurs extrémités (6, 7) longitudinales, sur la partie de châssis avant (61) et sur la partie de châssis arrière (62),
au moins l'un des éléments de fond (1 ; 1.1 ; 1.2 ; 1.3) comportant un corps de base allongé (2) avec une face supérieure (3) présentant une surface de support de marchandises (5) et avec une face inférieure (4) qui présente, dans la zone des extrémités longitudinales (6, 7) du corps de base (2), respectivement une nervure (8, 9) qui s'étend dans la direction longitudinale du corps de base (2) en tant que section d'une nervure continue commune (10),
l'au moins un élément de fond (1.1 ; 1.2 ; 1.3) reposant respectivement, au moyen de ses extrémités (6, 7) longitudinales, sur la partie de châssis avant (61) et sur la partie de châssis arrière (62) en étant inséré au moyen de la nervure (8, 9) respectivement dans l'un des logements d'insertion (65) de la partie de châssis avant (61) et dans l'un des logements d'insertion (66) de la partie de châssis arrière (62),
**caractérisé en ce que** le corps de base (2) et la au moins une nervure (8, 9) forment un profilé en forme de T en coupe transversale, dont la branche dépassant vers le bas forme l'au moins une nervure (8, 9) et dont les deux branches s'étendant transversalement à celle-ci forment le corps de base (2), et **en ce que** la face supérieure (3) du corps de base (2) est exempte de saillies ou de sections de matériau similaires qui dépassent de la face supérieure (3) vers l'extérieur et peuvent servir de butée latérale pour des marchandises.

2. Unité de clayette selon la revendication 1, dans laquelle plusieurs nervures de renforcement (11) sont prévues sur la face inférieure (4) du corps de base (2), lesquelles s'étendent dans la direction longitudinale du corps de base (2), et l'au moins une nervure (8, 9) dépasse les nervures de renforcement (11).

3. Unité de clayette selon la revendication 1 ou 2, dans laquelle le support de marchandises (5) est formé sur une couche de glissement (12 ; 12' ; 12") prévue sur la face supérieure (3) du corps de base (2) .

4. Unité de clayette selon l'une des revendications 1 à 3, dans laquelle ledit au moins un élément de fond (1.1) est une pièce moulée en matière plastique fabriquée par extrusion.

5. Unité de clayette selon l'une des revendications 1 à 3, dans laquelle l'au moins un élément de fond (1.2) est une pièce métallique, en particulier comportant ou étant constituée d'aluminium ou d'un alliage d'aluminium.

6. Unité de clayette selon l'une des revendications 1 à 3, dans laquelle l'au moins un élément de fond (1.3) est un composant hybride qui est fabriqué en matière plastique et présente un insert de renforcement métallique (14).

7. Unité de clayette selon la revendication 6, dans laquelle l'insert de renforcement (14) fait partie intégrante du corps de base (2) et s'étend notamment jusque dans l'au moins une nervure (8, 9) .

8. Unité de clayette selon l'une des revendications précédentes, dans laquelle, parmi les éléments de fond (1 ; 1.1 ; 1.2 ; 1.3), au moins deux éléments de fond (110, 120) voisins sont disposés à distance l'un de l'autre en formant un espace intermédiaire (130).

9. Unité de clayette selon l'une des revendications précédentes, dans laquelle un séparateur de marchandises (70) est disposé entre des éléments de fond voisins (110, 120), lequel est enfiché avec ses extrémités longitudinales (71, 72) d'une part dans un des logements d'insertion (65) de la partie de châssis avant (61) et d'autre part dans un des logements d'insertion (66) de la partie de châssis arrière (62).

10. Système de rayonnage (200) comportant au moins une unité de clayette (100 ; 100.1) selon l'une des revendications précédentes et au moins deux, de préférence quatre montants de support (210, 220, 230, 240) sur lesquels l'unité de clayette (100 ; 100.1) est maintenue inclinée vers le bas en direction de la partie de châssis avant (61).
